# FASCICULE DE BREVET EUROPEEN

(11) **EP 0 179 300 B1**
(45) Date de publication et mention de la délivrance du brevet: **12.07.1989**
(21) Numéro de dépôt: 85112216.8
(22) Date de dépôt: 26.09.1985
(51) Int. Cl.: H01B 13/26

(54) **Machine pour enrouler sur un câble, à pas très court, au moins un fil métallique d'armature**
Maschine zur Umwicklung eines Kabels mit sehr kurzem Drall mit mindestens einem Metallbewehrungsdraht
Machine for winding at least one metallic wire on a cable at a very slow pace

(30) Priorité: 28.09.1984 FR 8414948
(43) Date de publication de la demande: 30.04.1986
(73) Titulaire: LES CABLES DE LYON Société anonyme dite:, F-92111 Clichy Cedex (FR)
(72) Inventeur: Delobel, Gérard, F-62100 Calais (FR); Paulin, Daniel, F-75017 Paris (FR)
(74) Mandataire: Weinmiller, Jürgen

(56) Documents cités:
- DE-C- 394 934
- DE-C- 745 323
- DE-C- 839 662
- FR-A- 2 482 770

## Description

La présente invention est relative à une machine pour enrouler, à pas très court, sur un câble, au moins un fil métallique d'armure, comprenant un premier moyen pour déplacer une portion rectiligne du câble en translation selon son axe et au moins une bobine de distribution dudit fil disposée sur un porte-bobines assujetti à tourner autour du câble dans un plan perpendiculaire audit axe, le fil passant sur une poulie à gorge disposée entre la bobine et le câble et d'axe fixe par rapport à la bobine.

On connaît des machines de ce type qui comprennent essentiellement des moyens pour déplacer en translation selon son axe une partie rectiligne du câble, et au moins une bobine de distribution dudit fil assujettie à tourner autour de ladite partie rectiligne du câble dans un plan perpendiculaire audit axe.

Dans ce type de machine, le fil est déroulé de la bobine et entraîné par la traction exercée par le câble lui-même lors de son avancement.

Lorsque le câble à armer est fragile, par exemple lorsqu'il est revêtu extérieurement d'une gaine de plomb, la machine décrite ci-dessus ne peut être utilisée. En effet, l'effet de serrage de fils métalliques (de 6 à 7 mm de diamètre ou plus) sur le câble est considérable et écraserait le plomb. Il en résulterait des plis de la gaine de plomb provoquant des irrégularités d'isolation et pouvant entraîner, le claquage du câble lors de son utilisation.

Le document DE-C-394 934 décrit une machine de toronnage des fils conducteurs d'un câble électrique comprenant un porte-bobines entraîné en rotation à une vitesse déterminée, des bobines de fils conducteurs portées par ce porte-bobines, et des poulies de contrôle de la vitesse d'avance du fil tournant à une vitesse multiple de celle du porte-bobines. La vitesse d'avance du fil ne peut être modifiée qu'en arrêtant la machine et en changeant des engrenages de transmission de la rotation du porte-bobines aux poulies. Elle ne permet pas de modifier la vitesse d'avance du fil au cours du fonctionnement de la machine, ce qui peut conduire à une tension trop forte ou à une tension insuffisante du fil.

La présente invention a pour but de permettre une mise en place correcte des fils d'armure d'un câble, tout en maintenant constamment une bonne tension des fils pendant le fonctionnement de la machine et un pas régulier de l'armure hélicoïdale.

La machine selon l'invention est caractérisée en ce que la poulie est munie d'un moyen d'entraînement en rotation à une vitesse ajustable, indépendamment de la vitesse de rotation du porte-bobines.

De préférence, le moyen d'entraînement de la poulie comprend un tambour, coaxial au porte-bobines et entraîné par un moteur associé à un variateur de vitesse, ledit tambour portant une couronne dentée coaxiale au tambour et entraînant par une chaîne un pignon d'axe solidaire du porte-bobines, ledit pignon étant solidaire en rotation de ladite poulie.

L'invention sera bien comprise par la description ci-après d'un mode préféré de réalisation de l'invention, en référence aux dessins annexés dans lesquels:
- la figure 1 est un schéma de principe de l'invention
- la figure 2 est une vue schématique montrant l'entraînement simultané de 16 poulies sur une même machine.

Dans la figure 1, le câble à armer est désigné par la référence 1. Il est animé d'un mouvement de translation selon le sens de la flèche et, après avoir reçu les fils d'armure sur une partie rendue rectiligne, il s'enroule sur un cabestan 2, puis sur un touret non représenté.

L'enroulement des fils métalliques d'armure est réalisé, comme il est bien connu, par rotation, autour de la partie rectiligne du câble, d'un ensemble 3 porte-bobines. Pour la clarté du schéma, on n'a représenté que deux bobines 4, mais on doit bien comprendre qu'il y a plusieurs bobines, par exemple seize, régulièrement réparties autour de l'ensemble 3 auquel elles sont fixées.

Le fil 5 sort de la bobine 4 et passe sur des poulies 6 et 8. L'ensemble 3 est entraîné en rotation par un moteur 9 entraînant, par un pignon 10, une couronne dentée 11 entourant l'ensemble 3.

La ligne 12 en traits mixtes symbolise le synchronisme existant entre le mouvement du cabestan, donc la vitesse de translation du câble, et la vitesse de rotation de l'ensemble porte-bobines 3.

Un appareil tel que décrit jusqu'ici est connu du document DE-C-745 323.

Pour éviter d'endommager le câble en raison de la tension du fil 5, on motorise, selon l'invention, l'une des poulies sur laquelle passe le fil dans son parcours entre la bobine et le câble.

On choisit de préférence la poulie 8 située à l'extrémité de l'ensemble 3 par où débouche le câble.

L'entraînement de la poulie est réalisé au moyen d'un tambour 15, coaxial à la partie rectiligne du câble et intérieur à l'ensemble 3 porte-bobines. Ce tambour est entraîné en rotation par le moteur 9 par une couronne dentée 16, coopérant avec les pignons 17, 18 et 19. Un variateur de vitesse 20 est intercalé entre les pignons 17 et 18. Son rôle sera expliqué plus loin.

Une couronne dentée 21, à l'extrémité du tambour 15 située du côté touret, permet l'entraînement de la poulié 8 par l'intermédiaire d'une chaîne 22, d'un pignon 23 et d'un renvoi d'angle 24. La liaison par chaîne entre la couronne dentée et le pignon 23 sera expliquée plus loin, en référence à la figure 2.

Le fonctionnement est le suivant:

Lors de l'enroulement d'un fil, le câble se déplace en translation et l'ensemble porte-bobines en rotation, ce qui permet un enroulement régulier.

La rotation de la poulie 8, en synchronisme avec le porte-bobines, assure par friction le déplacement du fil, de telle. sorte que la tension du fil sur le câble est acceptable par ce dernier. Cette tension du fil est mesurée à l'aide d'un capteur 25. Si on constate une tension trop forte du fil, on agit sur le variateur de vitesse 20 pour augmenter la vitesse angulaire du tambour et donc celle de la poulie 8.

Si au contraire le câble est insuffisamment tendu, on réduit la vitesse du tambour.

Un galet presseur 26 maintient le fil 5 dans la gorge de la poulie 8; cette gorge, de profil triangulaire, permet une friction donc un entraînement plus ou moins fort du fil suivant que celui- ci va plus ou moins vite par rapport à la vitesse correcte. Il y a donc "autorégulation".

Il y a autant d'ensembles roue dentée 23, renvoi d'angle 24 et poulie motorisée 8 qu'il y a de bobines 4 équipant la machine. On utilise préférentiellement une seule chaîne 22 d'entraînement, comme le montre la figure 2, qui est une vue partielle en bout d'une machine ayant seize porte-bobines.

On distingue le câble 1 passant dans le tambour 15 qui porte la couronne dentée 21. La chaîne 22 passe sur les pignons 23 et ses homologues 23A, 23B, 23C,..., 23N, 23P correspondant aux 15 autres ensembles d'entraînement de fils.

Des roues dentées 33, 33A, 338,..., 33G servent de renvois pour la chaîne 22; l'une au moins de ces roues, ici la roue 33, a un arbre déplaçable pour permettre d'ajuster la tension de la chaîne (les trait en tiretés montrent une autre position de la chaîne et de la roue 33). Les indications du capteur 25 de tension du fil commandent la vitesse du moteur de commande: agissant sur le variateur 20 d'une façon indépendante du moteur principal 9.

## Revendications

1. Machine pour enrouler à pas très court, sur un câble (1), au moins un fil (5) métallique d'armure, comprenant un premier moyen pour déplacer une portion rectiligne du câble en translation selon son axe et au moins une bobine (4) de distribution dudit fil disposée sur un porte-bobines (3) assujetti à tourner autour du câble dans un plan perpendiculaire audit axe, le fil passant sur une poulie à gorge (8) disposée entre la bobine et le câble et d'axe fixe par rapport à la bobine, caractérisée en ce que la poulie (8) est munie d'un moyen d'entraînement (9, 18, 20, 21, 22, 23) en rotation à une vitesse ajustable, indépendamment de la vitesse de rotation du porte-bobines (3).

2. Machine selon la revendication 1, caractérisée en ce que la poulie (8) a une gorge triangulaire.

3. Machine selon l'une des revendications 1 et 2, caractérisée en ce qu'un organe presseur (26) exerce une pression sur le fil pour le maintenir au fond de la gorge.

4. Machine selon l'une des revendications 1 à 3, caractérisée en ce que le moyen d'entraînement de la poulie (8) comprend un tambour (15), coaxial au porte-bobines (3) et entraîné par un moteur (9) associé à un variateur de vitesse (20), ledit tambour portant une couronne dentée (21) qui entraîne par une chaîne (22) un pignon (23) d'axe solidaire du porte-bobines (3), ledit pignon étant solidaire en rotation de ladite poulie (8).

5. Machine selon la revendication 4, caractérisée en ce que la poulie (8) et le pignon (23) sont solidarisés en rotation par un renvoi d'angle (24).

6. Machine selon l'une des revendications 1 à 5, caractérisée en ce que le fil (5) est pressé dans la gorge de la poulie (8) par un galet presseur (26).

7. Machine selon l'une des revendications 1 à 6, caractérisée en ce qu'elle comprend un capteur (25) mesurant la tension du fil sortant de la poulie (8).

## Patentansprüche

1. Maschine zur Aufwicklung mindestens eines metallischen Bewehrungsdrahts (5) mit sehr geringer Steigung auf ein Kabel (1), mit einem ersten Mittel zur Längsverschiebung eines geradlinigen Abschnitts des Kabels in seiner Achsrichtung und mit mindestens einer auf einem Spulenträger (3) angebrachten Draht-Verteilerspule (4), wobei der Spulenträger in einer Ebene senkrecht zur Kabelachse um das Kabel umläuft und der Draht über eine Nutenrolle (8) läuft, die zwischen der Spule und dem Kabel angeordnet ist und eine in Bezug auf die Spule feststehende Achse besitzt, dadurch gekennzeichnet, daß die Nutenrolle ein Drehantriebsmittel (9, 18, 20, 21, 22, 23) mit einstellbarer, von der Umdrehungsgeschwindigkeit des Spulenträgers (3) unabhängiger Geschwindigkeit aufweist.

2. Maschine nach Anspruch 1, dadurch gekennzeichnet, daß die Nutenrolle (8) eine dreieckige Nut besitzt.

3. Maschine nach einem der Ansprüche 1 und 2, dadurch gekennzeichnet, daß ein Anpreßorgan (26) einen Druck auf den Draht ausübt, um ihn am Rillenboden zu halten.

4. Maschine nach einem der Ansprüche 1 bis 3, dadurch gekennzeichnet, daß das Antriebsmittel für die Nutenrolle (8) eine koaxial zum Spulenhalter (3) angeordnete Trommel (15) aufweist, die von einem an einen Geschwindigkeitswandler angekoppelten Motor (9) angetrieben wird, wobei die Trommel einen Zahnkranz (21) trägt, der über eine Kette (22) ein fest mit der Achse des Spulenträgers (3) verbundenes Ritzel (23) antreibt, und das Ritzel drehmäßig mit der Nutenrolle (8) in fester Verbindung steht.

5. Maschine nach Anspruch 4, dadurch gekennzeichnet, daß die Nutenrolle (8) und das Ritzel (23) über ein Winkelgetriebe (24) drehmäßig in fester Verbindung stehen.

6. Maschine nach einem der Ansprüche 1 bis 5, dadurch gekennzeichnet, daß der Draht (5) in die Nut der Nutenrolle (8) durch eine Andruckrolle (26) gepreßt wird.

7. Maschine nach einem der Ansprüche 1 bis 6, dadurch gekennzeichnet, daß sie einen Sensor (25) besitzt, der die Spannung des von der Nutenrolle (8) ablaufenden Drahts mißt.

## Claims

1. A machine for winding at least one metal armouring wire (5) with a very short pitch, on a cable (1), comprising a first means for translatably moving a rectilinear portion of the cable along its axis, and at least one wire distribution coil (4) disposed on a coil-holder (3) subjected to turning around the cable in a plane perpendicular to said axis, with the wire passing on a grooved pulley (8) arranged between the coil and the cable and having a fixed axis in relation to the coil, characterized in that the pulley (8) is provided with driving means (9, 18, 20, 21, 22, 23) capable of being adjusted in speed independently of the speed of rotation of the coil-holder (3).

2. A machine according to claim 1, characterized in that the pulley (8) has a triangular groove.

3. A machine according to one of claims 1 and 2, characterized in that a presser component (26) exerts pressure onto the wire in order to retain it at the bottom of the groove.

4. A machine according to one of claims 1 to 3, characterized in that the pulley (8) driving means comprises a drum (15) which is coaxial to the coil-holder (3) and is driven by a motor (9) associated with a speed variator (20), said drum bearing a cogged ring (21) which drives via a chain (22) a pinion (23) whose axis is fixed to the coil-holder (3), said pinion being coupled in rotation to said pulley (8).

5. A machine according to claim 4, characterized in that the pulley (8) and the pinion (23) are rotatably connected by a bevel gear (24).

6. A machine according to any one of claims 1 to 5, characterized in that the wire (5) is pressed into the groove of the pulley (8) by a presser roller (26).

7. A machine according to any one of claims 1 to 6, characterized in that it comprises a sensor (25) measuring the tension of the wire leaving the pulley (8).
